# EUROPÄISCHE PATENTSCHRIFT

(11) **EP 0 798 529 B1**
(45) Veröffentlichungstag und Bekanntmachung des Hinweises auf die Patenterteilung: **16.10.2002**
(21) Anmeldenummer: 97103505.0
(22) Anmeldetag: 04.03.1997
(51) Int. Cl.: F28F 1/40

(54) **Wärmeaustauscherrohr**
Heat transfer tube
Tube pour échangeur de chaleur

(30) Priorität: 28.03.1996 DE 19612470
(43) Veröffentlichungstag der Anmeldung: 01.10.1997
(73) Patentinhaber: KM Europa Metal Aktiengesellschaft, D-49023 Osnabrück (DE)
(72) Erfinder: Naumann, Ulrich, Dipl.-Ing., 58706 Menden (DE)

(56) Entgegenhaltungen:
- DE-A- 1 452 244
- US-A- 4 715 436
- US-A- 5 458 191
- PATENT ABSTRACTS OF JAPAN vol. 007, no. 020 (M-188), 26.Januar 1983 & JP 57 175896 A (HITACHI SEISAKUSHO KK), 28.Oktober 1982,

## Beschreibung

Die Erfindung betrifft ein Austauscherrohr für einen Wärmetauscher gemäß den Merkmalen im Oberbegriff des Anspruchs 1.

Ein derartiges Austauscherrohr zählt durch die EP 0 692 694 A2 zum Stand der Technik. Hierbei weisen sowohl die Rippen als auch die von den Rippen seitlich begrenzten Kanäle jeweils einen trapezförmigen Querschnitt auf. Die Flanken der Rippen sind eben ausgebildet. Die Übergänge von den Flanken auf die Kanalsohlen sind scharfkantig gestaltet. Scharfkantige Übergänge sind ferner zwischen den Flanken und den flachen Kopfseiten der Rippen vorhanden. Das Querschnittsvolumen der Rippen ist etwa halb so groß wie das Querschnittsvolumen der Kanäle bemessen. Die zueinander parallel verlaufenden Rippen erstrecken sich unter einem von 90° abweichenden Winkel zur Rohrlängsachse. Alle Rippen besitzen dieselbe radiale Erstreckung (Höhe).

Die die Rippen quer durchsetzenden Mulden verlaufen ebenfalls unter einem von 90° abweichenden Winkel zur Rohrlängsachse. Die Flanken der Mulden sind konvex gewölbt. Die Übergänge von den Flanken auf die flachen Böden der Mulden sowie auf die flachen Kopfseiten der Rippenbereiche zwischen zwei benachbarten Mulden einer Rippe sind scharfkantig ausgebildet. Die Tiefe der Mulden ist kleiner als die radiale Erstreckung der Rippen bemessen. Alle Mulden sind gleich tief ausgebildet. Bei der Fertigung der Mulden wird das aus den Rippen verformte Material stirnseitig der Mulden in die Kanäle hinein verformt.

Die Herstellung des bekannten Austauscherrohrs erfolgt in bevorzugter Weise dadurch, daß zunächst in einem Walzprozeß die Struktur der späteren inneren Oberfläche einseitig an einem Metallband erzeugt, anschließend das Metallband zu einem Schlitzrohr mit innenliegender Oberflächenstruktur umgeformt wird und danach die Schlitzkanten verschweißt werden.

Aufgrund der flachen Kopfseiten und der ebenen Flanken der Rippen kann es im praktischen Einsatz des Austauscherrohrs zur Bildung von schwer aufreißbaren, die Kondensation verzögernden Kondensatfilmen kommen. Somit können sich Sperrschichten mit wärmeisolierenden Eigenschaften bilden. Für die Verdampfung stehen dann nur wenige Kanten als Dampfblasenkeime zur Verfügung.

Der Erfindung liegt ausgehend vom Stand der Technik die Aufgabe zugrunde, ein Austauscherrohr mit einer inneren Oberflächenstruktur zu schaffen, bei welchem eine deutlich intensivere Durchströmung der Kanäle gewährleistet werden kann und sich die Vorteile einer gleichermaßen guten Verdampfungs- bzw. Kondensationsleistung bei reduziertem Rippengewicht verbinden.

Die Lösung dieser Aufgabe besteht nach der Erfindung in den im kennzeichnenden Teil des Anspruchs 1 aufgeführten Merkmalen.

Dadurch, daß jetzt jede zweite der in Umfangsrichtung aufeinander folgenden Primär- und Sekundärrippen eine bezüglich der jeweils benachbarten Sekundär- bzw. Primärrippen abweichende radiale Erstreckung (Höhe) aufweist, werden abwechselnd hohe Primärrippen und niedrige Sekundärrippen gebildet. Diese Gestaltung bremst die in den Kanälen gegebene Strömungsgeschwindigkeit nur unwesentlich ab. Dennoch können sich in den Kanälen an geeigneten Stellen stärkere Turbulenzen bilden, die letztlich den Wärmeübergang vom strömenden Fluid auf die Rohrwand intensivieren. Interne Untersuchungen haben gezeigt, daß eine deutliche Leistungssteigerung im Wärmeaustausch durch die alternierenden Höhen der Primär- und Sekundärrippen erreichbar ist.

Die Ausführungsform des Anspruchs 2 sieht vor, daß einerseits alle Primärrippen und andererseits alle Sekundärrippen jeweils dieselbe radiale Erstreckung aufweisen. Das heißt, alle Primärrippen besitzen ein und dieselbe Höhe sowie auch alle Sekundärrippen ein und dieselbe Höhe aufweisen.

Interne Versuche haben ergeben, daß gemäß den Merkmalen des Anspruchs 3 die Primärrippen und die Sekundärrippen unter einem Winkel ≥ 20°, jedoch ≤ 90° zur Rohrlängsachse verlaufen sollten. Bevorzugt erstrecken sich die Primärrippen und die Sekundärrippen unter einem Winkel zwischen 20° und 40° zur Rohrlängsachse.

Die Merkmale des Anspruchs 4 sind mit dem besonderen Vorteil verbunden, daß beim Einziehen eines Austauscherrohrs, z.B. in die Lamellen eines Wärmetauschers, insbesondere durch Aufweiten mittels eines durch das Austauscherrohr bewegten Werkzeugs, die gerundeten Kuppen der Primärrippen und der Sekundärrippen nur unwesentlich abgeplattet werden. Auf diese Weise wird der Bildung von schwer aufreißbaren Kondensatfilmen wirksam entgegengetreten.

Auch die Merkmale des Anspruchs 5 tragen entscheidend mit dazu bei, daß der Wärmeaustausch zwischen dem im Austauscherrohr strömenden Fluid und der Wandung des Austauscherrohrs optimiert wird.

Eine schlanke Rippenkontur wird mit den Merkmalen des Anspruchs 6 erzielt. Danach beträgt der Flankenwinkel der Primärrippen und der Sekundärrippen 20° bis 40°, vorzugsweise 25°.

Eine bevorzugte Weiterbildung des erfindungsgemäßen Grundgedankens im Hinblick auf eine weitere Verbesserung des Wärmeübergangs wird in den Merkmalen des Anspruchs 7 erblickt. Hierbei wurde erkannt, daß bei unter einem speziellen Winkel zur Rohrlängsachse liegenden Primärrippen mit abwechselnd in Umfangsrichtung aufeinander folgenden niedrigeren Sekundärrippen das Verhältnis des Abstands der Mittellängsebenen zweier benachbarter Primärrippen zur radialen Erstreckung der Sekundärrippen von besonderer Bedeutung ist. Dieses Verhältnis beträgt 15:1 bis 8:1, vorzugsweise 10:1.

In diesem Zusammenhang hat es sich dann entsprechend Anspruch 8 als besonders zweckmäßig erwiesen, den Abstand der Mittellängsebenen zweier benachbarter Primärrippen zwischen etwa 0,8 mm und 2,0 mm zu bemessen.

Die Größe der radialen Erstreckung der Primärrippen bewegt sich nach Anspruch 9 vorteilhaft zwischen etwa 0,15 mm und 0,40 mm.

Auch das querschnittsmäßige Flächenverhältnis der Primärrippen relativ zu den Sekundärrippen spielt zur Erzielung eines besonders guten Wärmeübergangs eine wichtige Rolle. Gemäß den Merkmalen des Anspruchs 10 ist das Flächenverhältnis der Primärrippen zu dem der Sekundärrippen etwa wie 15:1 bis 5:1, vorzugsweise 8:1 bis 6:1, bemessen.

Nach Anspruch 11 sind mindestens die Sohlen der Kanäle aufgerauht. Denkbar ist aber auch eine Aufrauhung aller Oberflächen der Primär- und Sekundärrippen. Hierbei kann es sich um eine Mikrorauhigkeit handeln. Eine derartige Rauhigkeit macht sich insbesondere bei der Kondensation und Verdampfung von Kältemitteln bemerkbar, wenn das Austauscherrohr in einen entsprechenden Wärmetauscher eingegliedert wird. Die Mikrorauhigkeit ermöglicht es aufgrund der großen Rippenoberflächen, die für eine effektive Verdampfung vorteilhafte große Anzahl von Vorsprüngen, Kanten, Spitzen und Vertiefungen als Dampfblasenkeime bereitzustellen, ohne daß auf der anderen Seite hierfür größere Materialmengen erforderlich wären.

Gemäß Anspruch 12 ist es desweiteren von Vorteil, wenn die Tiefe der Mulden der radialen Erstreckung der Primärrippen bzw. der Sekundärrippen entspricht. Bevorzugt erstrecken sich die in benachbarten Primär- bzw. Sekundärrippen ausgeformten Mulden koaxial hintereinander.

Die Herstellung eines erfindungsgemäßen Austauscherrohrs wird dadurch erleichtert, daß entsprechend den Merkmalen des Anspruchs 13 der Querschnitt der Mulden etwa dem Querschnitt eines zwei benachbarte Mulden trennenden Rippenbereiches entspricht.

Vorzugsweise weisen in diesem Zusammenhang gemäß Anspruch 14 die Mulden und die Rippenbereiche einen dreieckförmigen Querschnitt auf.

Auch sind hierbei nach Anspruch 15 die konkaven Sohlen der Mulden stärker als die Kuppen der Rippenbereiche gekrümmt.

Eine bevorzugte Anwendung des erfindungsgemäßen Austauscherrohrs ist gemäß den Merkmalen des Anspruchs 16 dann gegeben, wenn es aus Kupfer oder einer Kupferlegierung gebildet ist. Das Austauscherrohr kann einen runden oder einen ovalen Querschnitt besitzen. Runde Austauscherrohre weisen bevorzugt einen Außendurchmesser von etwa 6 mm bis 20 mm auf.

In anders gelagerten Einsatzfällen kann es auch sinnvoll sein, daß nach Anspruch 17 das Austauscherrohr aus Aluminium oder einer Aluminiumlegierung bzw. gemäß Anspruch 18 aus Eisen oder einer Eisenlegierung gebildet ist.

Ein Ausführungsbeispiel der Erfindung ist nachfolgend anhand der Zeichnungen näher erläutert. Es zeigen:
- Figur 1: in der Perspektive einen Längenabschnitt eines Austauscherrohrs;
- Figur 2: in der Draufsicht einen Längenabschnitt eines strukturierten Blechbands zur Bildung eines Austauscherrohrs gemäß Figur 1;
- Figuren 3a und 3b: in der Perspektive den Ausschnitt III der Figur 2 aus zwei verschiedenen Blickrichtungen;
- Figur 4: in vergrößerter Darstellung einen vertikalen Querschnitt entlang der Linie IV-IV der Figur 2;
- Figur 5: in vergrößerter Darstellung einen vertikalen Querschnitt entlang der Linie V-V der Figur 2 und
- Figur 6: anhand eines Diagramms einen Leistungsvergleich von Koaxialkondensatoren, bestückt mit verschiedenen Innenrohren.

Mit 1 ist in der Figur 1 ein Längenabschnitt eines längsnahtgeschweißten Austauscherrohrs für einen ansonsten nicht näher dargestellten Wärmetauscher zur Kondensation und Verdampfung von Kältemitteln bezeichnet.

Das Austauscherrohr 1 besteht aus sauerstofffreiem, phosphordesoxidiertem Kupfer (SF-Cu weich). Es hat einen Außendurchmesser D von 9,52 mm.

Das im Außen- und Innenquerschnitt kreisrunde Austauscherrohr 1 besitzt eine glatte äußere Oberfläche 2 und eine strukturierte innere Oberfläche 3.

Die Herstellung des Austauscherrohrs 1 erfolgt aus einem nicht näher dargestellten, beidseitig ebenen Blechband aus SF-Cu. Das Blechband wird einem einstufigen Walzprägevorgang unterworfen, wobei entsprechend der Darstellung der Figuren 2 und 3 eine Seite des dann verformten Blechbands 4 glatt bleibt (die spätere äußere Oberfläche 2 des Austauscherrohrs 1) und die andere Seite mit einer strukturierten Oberfläche (die spätere innere Oberfläche 3 des Austauscherrohrs 1) versehen wird. Lediglich die dem Verschweißen dienenden Randbereiche 5 des Blechbands 4 (Figur 2) bleiben unstrukturiert. Nach dem Walzprägen wird das Blechband 4 zu einem Schlitzrohr eingeformt und dann längsnahtgeschweißt sowie auf Länge abgeteilt.

Die Struktur der inneren Oberfläche 3 des Austauscherrohrs 1 (siehe Figuren 2 bis 5) umfaßt unter einem Winkel α von 25° zur Längsachse 6 des Austauscherrohrs 1 verlaufende parallele Primärrippen 7 (Figuren 2 bis 4) mit geneigten Flanken 8 (Figuren 3a/b und 4). Der Flankenwinkel β der Primärrippen 7 beträgt beim Ausführungsbeispiel 25° und der Abstand A der Mittellängsebenen MLE zweier benachbarter Primärrippen 7 1,0 mm (Figur 4). Ihre Höhe H (radiale Erstreckung) beläuft sich auf 0,30 mm (Figur 4). Die die Primärrippen 7 verbindende Wand 9 des Austauscherrohrs 1 hat eine Dicke von 0,30 mm (Figur 4).

Zur Verdeutlichung der jeweiligen Blickrichtung ist in den Figuren 3a und 3b die Längsachse 6 des Austauscherrohrs eingetragen. Ferner ist aus den Figuren 3a und 3b zu erkennen, daß die Kuppen 10 der Primärrippen 7 flach ausgebildet sind. Die Kehlen 11 zwischen den Flanken 8 und den ebenen Sohlen 12 der Kanäle 13 sind gerundet (Figur 4). Das Querschnittsvolumen der Primärrippen 7 ist deutlich kleiner als das Querschnittsvolumen der Kanäle 13 zwischen den Primärrippen 7 bemessen.

Die Figuren 2 bis 4 zeigen darüber hinaus, daß sich zwischen zwei einander benachbarten Primärrippen 7 in der Höhe H1 (radiale Erstreckung) kleiner bemessene Sekundärrippen 14 erstrecken. Die Höhe H1 der Sekundärrippen 14 beträgt 0,10 mm. Auch die Kuppen 15 der Sekundärrippen 14 sind gerundet. Die Kehlen 16 zwischen den Flanken 17 der Sekundärrippen 14 und den Sohlen 12 der Kanäle 13 sind ebenfalls gerundet. Der Flankenwinkel β beträgt, wie beim Flankenwinkel β der Primärrippen 7 25°.

Die Sekundärrippen 14 verlaufen unter demselben Winkel α zur Rohrlängsachse 6 wie die Primärrippen 7. Der Abstand A1 paralleler Sekundärrippen 14 entspricht dem Abstand A paralleler Primärrippen 7 (Figur 2).

Wie die Figuren 3a und 5 veranschaulichen, ist jede Primärrippe 7 im Längsschnitt gesehen mit parallel zueinander verlaufenden, im Querschnitt dreieckförmigen Mulden 18 versehen. Wie in diesem Zusammenhang die Figur 2 zeigt, sind Mulden 18 benachbarter Primärrippen 7 in einem Winkel γ von 35° zur Rohrlängsachse 6 fluchtend hintereinander angeordnet. Der zwischen der Mittellängsebene MLE der Primärrippen 7 und den Mittellängsebenen MLE1 der Mulden 18 eingeschlossene Winkel δ beträgt 60°. Der Abstand A2 zweier in Längsrichtung einer Primärrippe 7 benachbarter Mulden 18 beträgt 0,4 mm (Figuren 2 und 5).

Die Mulden 18 haben eine Tiefe T, welche der Höhe H der Primärrippen 7 entspricht. Die Flanken 19 der Mulden 18 sind eben ausgebildet. Zwischen den Mulden 18 werden trapezförmige Rippenbereiche 20 gebildet, deren Kuppen 21 flach sind. Die Böden 22 der Mulden 18 sind gerundet (Figur 5).

Auch die Sekundärrippen 14 weisen, wie die Figur 3a zeigt, Mulden 23 entsprechend der Anordnung und Konfiguration der Mulden 18 in den Primärrippen 7 auf. Insofern sind die Mulden 23 nachfolgend nicht noch einmal erläutert.

Zumindest die Sohlen 12 der Kanäle 13 sind in nicht näher dargestellter Weise mit einer Mikrorauhigkeit versehen, die unmittelbar beim Walzprägen mit erzeugt wird.

Aufgrund der strukturierten inneren Oberfläche 3 hat das in Figur 1 veranschaulichte Austauscherrohr 1 im Vergleich nicht nur zu einem Austauscherrohr 24 mit einer glatten inneren Oberfläche, sondern auch zu einem innen einfach gerillten Austauscherrohr 25 (marktüblichen V-Profil) einen wesentlich besseren Wärmedurchgangskoeffizienten k' (W/m²K) (Figur 6).

Dieser Sachverhalt ist aus dem aufgrund vergleichender Untersuchungen erstellten Diagramm gemäß Figur 6 ohne zusätzliche Erläuterungen erkennbar.

### Bezugszeichenaufstellung

- 1 -: Austauscherrohr
- 2 -: äußere Oberfläche v. 1
- 3 -: innere Oberfläche v. 1
- 4 -: Blechband
- 5 -: Randbereiche v. 4
- 6 -: Rohrlängsachse
- 7 -: Primärrippen
- 8 -: Flanken v. 7
- 9 -: Wand v. 1
- 10 -: Kuppen v. 7
- 11 -: Kehlen zw. 8 u. 12
- 12 -: Sohlen v. 13
- 13 -: Kanäle
- 14 -: Sekundärrippen
- 15 -: Kuppen v. 14
- 16 -: Kehlen zw. 17 u. 12
- 17 -: Flanken v. 14
- 18 -: Mulden in 7
- 19 -: Flanken v. 18
- 20 -: Rippenbereiche
- 21 -: Kuppen v. 20
- 22 -: Böden v. 18
- 23 -: Mulden in 14
- 24 -: Austauscherrohr, glatt
- 25 -: Austauscherrohr, gerillt

- α -: Winkel zw. 7 bzw. 14 u. 6
- β -: Flankenwinkel v. 7 u. 14
- γ -: Winkel zwischen 18 u. 6
- δ -: Winkel zw. MLE und MLE1
- A -: Abstand v. 7
- A1 -: Abstand v. 14
- A2 -: Abstand v. 18
- D -: Durchmesser v. 1
- D1 -: Dicke v. 9
- H -: Höhe v. 7
- H1 -: Höhe v. 14
- MLE-: Mittellängsebene v. 7
- MLE1-: Mittellängsebene v. 18
- T -: Tiefe v. 18

## Patentansprüche

1. Austauscherrohr für einen Wärmetauscher, das eine strukturierte innere Oberfläche (3) aufweist, die aus unter einem von 90° abweichenden Winkel (α) zur Rohrlängsachse (6) verlaufenden Rippen (7,14) mit geneigten Flanken (8, 17), von den Rippen (7, 14) seitlich begrenzten Kanälen (13) und die Rippen (7, 14) quer durchsetzenden Mulden (18, 23) mit ebenfalls geneigten Flanken (19) gebildet ist, welche sich unter einem von 90° abweichenden Winkel (γ) zur Rohrlängsachse (6) erstrecken, **dadurch gekennzeichnet, daß** von zwei in Umfangsrichtung nebeneinander verlaufenden Rippen (7, 14) eine der Rippen, die Primärrippe (7), eine größere radiale Erstreckung (H) als die benachbarte Rippe, die Sekundärrippe (14), aufweist, wobei abwechselnd hohe Primärrippen (7) und niedrige Sekundärrippen (14) gebildet sind, und die radiale Erstreckung (H) der Primärrippen (7) zur radialen Erstreckung (H1) der Sekundärrippen (14) etwa wie 3 : 1 bemessen ist.

2. Austauscherrohr nach Anspruch 1, **dadurch gekennzeichnet, daß** alle Primärrippen (7) und alle Sekundärrippen (14) jeweils dieselbe radiale Erstreckung (H bzw. H1) aufweisen.

3. Austauscherrohr nach Anspruch 1 oder 2, **dadurch gekennzeichnet, daß** die Primärrippen (7) und die Sekundärrippen (14) unter einem Winkel (α) ≥ 20° jedoch ≤ 90°, bevorzugt 20° bis 40°, zur Rohrlängsachse (6) verlaufen.

4. Austauscherrohr nach einem der Ansprüche 1 bis 3, **dadurch gekennzeichnet, daß** sowohl die Primärrippen (7) als auch die Sekundärrippen (14) gerundete Kuppen (10, 15) und ebene Flanken (8, 17) aufweisen.

5. Austauscherrohr nach einem der Ansprüche 1 bis 4, **dadurch gekennzeichnet, daß** die Flanken (8) der Primärrippen (7) über gerundete Kehlen (11) und die Flanken (17) der Sekundärrippen (14) über gerundete Kehlen (16) in die Sohlen (12) der Kanäle (13) einlaufen.

6. Austauscherrohr nach einem der Ansprüche 1 bis 5, **dadurch gekennzeichnet, daß** der Flankenwinkel (β) der Primärrippen (7) und der Sekundärrippen (14) 20° bis 40°, vorzugsweise 25°, beträgt.

7. Austauscherrohr nach einem der Ansprüche 1 bis 6, **dadurch gekennzeichnet, daß** das Verhältnis des Abstands (A) der Mittellängsebenen (MLE) zweier benachbarter Primärrippen (7) zur radialen Erstreckung (H1) der Sekundärrippen (14) 15:1 bis 8:1, vorzugsweise 10:1, beträgt.

8. Austauscherrohr nach einem der Ansprüche 1 bis 7, **dadurch gekennzeichnet, daß** der Abstand (A) der Mittellängsebenen (MLE) zweier benachbarter Primärrippen (7) zwischen etwa 0,8 mm und 2,0 mm beträgt.

9. Austauscherrohr nach einem der Ansprüche 1 bis 8, **dadurch gekennzeichnet, daß** die radiale Erstreckung (H) der Primärrippen (7) zwischen 0,15 mm und 0,40 mm beträgt.

10. Austauscherrohr nach einem der Ansprüche 1 bis 9, **dadurch gekennzeichnet, daß** - im Querschnitt gesehen - das Flächenverhältnis der Primärrippen (7) zu dem der Sekundärrippen (14) etwa wie 15:1 bis 5:1, vorzugsweise 8:1 bis 6:1, bemessen ist.

11. Austauscherrohr nach einem der Ansprüche 1 bis 10, **dadurch gekennzeichnet, daß** mindestens die Sohlen (12) der Kanäle (13) aufgerauht sind.

12. Austauscherrohr nach einem der Ansprüche 1 bis 11, **dadurch gekennzeichnet, daß** die Tiefe (T) der Mulden (18, 23) der radialen Erstreckung (H) der Primärrippen (7) bzw. (H1) der Sekundärrippen (14) entspricht.

13. Austauscherrohr nach einem der Ansprüche 1 bis 12, **dadurch gekennzeichnet, daß** der Querschnitt der Mulden (18, 23) etwa dem Querschnitt eines zwei benachbarte Mulden (18, 23) trennenden Rippenbereiches (20) entspricht.

14. Austauscherrohr nach Anspruch 13, **dadurch gekennzeichnet, daß** die Mulden (18, 23) und die Rippenbereiche (20) einen dreieckförmigen Querschnitt aufweisen.

15. Austauscherrohr nach einem der Ansprüche 13 oder 14, **dadurch gekennzeichnet, daß** die Sohlen (22) der Mulden (18, 23) stärker als die Kuppen (21) der Rippenbereiche (20) gekrümmt sind.

16. Austauscherrohr nach einem der Ansprüche 1 bis 15, **dadurch gekennzeichnet, daß** es aus Kupfer oder einer Kupferlegierung gebildet ist.

17. Austauscherrohr nach einem der Ansprüche 1 bis 15, **dadurch gekennzeichnet, daß** es aus Aluminium oder einer Aluminiumlegierung gebildet ist.

18. Austauscherrohr nach einem der Ansprüche 1 bis 15, **dadurch gekennzeichnet, daß** es aus Eisen oder einer Eisenlegierung gebildet ist.

## Claims

1. Exchanger tube for a heat exchanger which exhibits a textured internal surface (3) which is formed of ribs (7, 14) running at an angle (α) of other than 90° to the longitudinal axis (6) of the tube and having inclined flanks (8, 17), channels (13) bounded laterally by the ribs (7, 14), and troughs (18, 23) passing transversely through the ribs (7, 14) and also having inclined flanks (19), which extend at an angle (γ) of other than 90° to the longitudinal axis (6) of the tube, **characterised in that** of two ribs (7, 14) running next to one another in the circumferential direction, one of the ribs, the primary rib (7), exhibits a greater radial extension (H) than the neighbouring rib, the secondary rib (14), so that high primary ribs (7) and low secondary ribs (14) are formed in alternation, and the ratio of the radial extension (H) of the primary ribs (7) to the radial extension (H1) of the secondary ribs (14) is approximately 3 : 1.

2. Exchanger tube according to claim 1, **characterised in that** in each case all the primary ribs (7) and all the secondary ribs (14) exhibit the same radial extension (H and H1 respectively).

3. Exchanger tube according to claim 1 or 2, **characterised in that** the primary ribs (7) and the secondary ribs (14) run at an angle (α) of at least 20° and at most 90°, preferably 20° to 40°, to the longitudinal axis (6) of the tube.

4. Exchanger tube according to one of claims 1 to 3, **characterised in that** both the primary ribs (7) and the secondary ribs (14) exhibit rounded crests (10, 15) and flat flanks (8, 17).

5. Exchanger tube according to one of claims 1 to 4, **characterised in that** the flanks (8) of the primary ribs (7) run into the bottoms (12) of the channels (13) via rounded fillets (11) and the flanks (17) of the secondary ribs (14) run into the bottoms (12) of the channels (13) via rounded fillets (16).

6. Exchanger tube according to one of claims 1 to 5, **characterised in that** the flank angle (β) of the primary ribs (7) and the secondary ribs (14) is 20° to 40°, preferably 25°.

7. Exchanger tube according to one of claims 1 to 6, **characterised in that** the ratio of the distance (A) between the median longitudinal planes (MLE) of two neighbouring primary ribs (7) to the radial extension (H1) of the secondary ribs (14) is 15 : 1 to 8 : 1, preferably 10 : 1:.

8. Exchanger tube according to one of claims 1 to 7, **characterised in that** the distance (A) between the median longitudinal planes (MLE) of two neighbouring primary ribs (7) lies between approximately 0.8 mm and 2.0 mm.

9. Exchanger tube according to one of claims 1 to 8, **characterised in that** the radial extension (H) of the primary ribs (7) lies between 0.15 mm and 0.40 mm.

10. Exchanger tube according to one of claims 1 to 9, **characterised in that** - viewed in cross-section - the ratio of the area of the primary ribs (7) to that of the secondary ribs (14) is approximately 15 : 1 to 5: 1, preferably 8 : 1 to 6 : 1.

11. Exchanger tube according to one of claims 1 to 10, **characterised in that** at least the bottoms (12) of the channels (13) are roughened.

12. Exchanger tube according to one of claims 1 to 11, **characterised in that** the depth (T) of the troughs (18, 23) corresponds to the radial extension (H) of the primary ribs (7) or (H1) of the secondary ribs (14).

13. Exchanger tube according to one of claims 1 to 12, **characterised in that** the cross-section of the troughs (18, 23) roughly corresponds to the cross-section of a rib area (20) separating two neighbouring troughs (18, 23).

14. Exchanger tube according to claim 13, **characterised in that** the troughs (18, 23) and the rib areas (20) exhibit a triangular cross-section.

15. Exchanger tube according to one of claims 13 or 14, **characterised in that** the bottoms (22) of the troughs (18, 23) are curved more sharply than the crests (21) of the rib areas (20).

16. Exchanger tube according to one of claims 1 to 15, **characterised in that** it is formed of copper or a copper alloy.

17. Exchanger tube according to one of claims 1 to 15, **characterised in that** it is formed of aluminium or an aluminium alloy.

18. Exchanger tube according to one of claims 1 to 15, **characterised in that** it is formed of iron or an iron alloy.

## Revendications

1. Tube échangeur de chaleur ayant une surface intérieure (3) structurée avec des nervures (7, 14) faisant un angle (α) différent de 90°par rapport à l'axe longitudinal (6) du tube, ces nervures ayant des flancs inclinés (8, 17), des canaux (13) délimités latéralement par les nervures (7, 14) et des goulottes (18, 23) traversant transversalement les nervures (7, 14) avec également des flancs inclinés (19) faisant un angle (γ) différent de 90°, par rapport à l'axe longitudinal (6) du tube,
**caractérisé en ce que**
sur deux nervures (7, 14) voisines dans la direction périphérique, l'une des nervures est la nervure primaire (7) ayant une extension radiale (H) plus importante que la nervure voisine qui est la nervure secondaire (14), pour former alternativement des nervures primaires hautes (7) et des nervures secondaires basses (14), et
l'extension radiale (H) des nervures primaires (7) par rapport à l'extension radiale (H1) des nervures secondaires (14) est dans le rapport 3/1.

2. Tube échangeur de chaleur selon la revendication 1,
**caractérisé en ce que**
toutes les nervures primaires (7) et toutes les nervures secondaires (14) ont chaque fois la même extension radiale (H, H1).

3. Tube échangeur de chaleur selon l'une quelconque des revendications 1 ou 2,
**caractérisé en ce que**
les nervures primaires (7) et les nervures secondaires (14) font un angle (α) ≥ 20° mais ≤ 90°, de préférence compris entre 20° et 40° par rapport à l'axe longitudinal (6) du tube.

4. Tube échangeur de chaleur selon l'une quelconque des revendications 1 à 3,
**caractérisé en ce qu'**
à la fois les nervures primaires (7) et les nervures secondaires (14) ont des sommets arrondis (10, 15) et des flancs plans (8, 17).

5. Tube échangeur de chaleur selon l'une quelconque des revendications 1 à 4,
**caractérisé en ce que**
les flancs (8) des nervures primaires (7) rejoignent les fonds (12) des canaux (13) par des gorges arrondies (11) et les flancs (17) des nervures secondaires (14) par des gorges arrondies (16).

6. Tube échangeur de chaleur selon l'une quelconque des revendications 1 à 5,
**caractérisé en ce que**
l'angle (β) entre les flancs des nervures primaires (7) et ceux des nervures secondaires (14) est compris entre 20° et 40°, de préférence égal à 25°.

7. Tube échangeur de chaleur selon l'une quelconque des revendications 1 à 6,
**caractérisé en ce que**
le rapport de la distance (A) des plans longitudinaux médians (MLE) de deux nervures primaires voisines (7) par rapport à l'extension radiale (H1) des nervures secondaires (14) est dans un rapport de 15/1 à 8/1, de préférence 10/1.

8. Tube échangeur de chaleur selon l'une quelconque des revendications 1 à 7,
**caractérisé en ce que**
la distance (A) des plans longitudinaux médians (MLE) de deux nervures primaires voisines (7) est compris entre environ 0,8 mm et 2,0 mm.

9. Tube échangeur de chaleur selon l'une quelconque des revendications 1 à 8,
**caractérisé en ce que**
l'extension radiale (H) des nervures primaires (7) est comprise entre 0,15 mm et 0,40 mm.

10. Tube échangeur de chaleur selon l'une quelconque des revendications 1 à 9,
**caractérisé en ce que**
vu en section, le rapport des surfaces des nervures primaires (7) et des nervures secondaires (14) est de l'ordre de 15/1 à 5/1 et de préférence 8/1 à 6/1.

11. Tube échangeur de chaleur selon l'une quelconque des revendications 1 à 10,
**caractérisé en ce qu'**
au moins les fonds (12) des canaux (13) sont rendus rugueux.

12. Tube échangeur de chaleur selon l'une quelconque des revendications 1 à 11,
**caractérisé en ce que**
la profondeur (H) des gorges (18, 23) correspond à l'extension radiale (H) des nervures primaires (7) ou (H1) des nervures secondaires (14).

13. Tube échangeur de chaleur selon l'une quelconque des revendications 1 à 12,
**caractérisé en ce que**
la section des gorges (18, 23) correspond sensiblement à la section d'une zone de nervures (20) séparant deux gorges voisines (18, 23).

14. Tube échangeur de chaleur selon la revendication 13,
**caractérisé en ce que**
les gorges (18, 23) et les zones de nervures (20) ont une section triangulaire.

15. Tube échangeur de chaleur selon l'une quelconque des revendications 13 ou 14,
**caractérisé en ce que**
les fonds (22) des gorges (18, 23) sont plus fortement cintrés que les sommets (21) des zones de nervures (20).

16. Tube échangeur de chaleur selon l'une quelconque des revendications 1 à 15,
**caractérisé en ce qu'**
il est en cuivre ou en alliage de cuivre.

17. Tube échangeur de chaleur selon l'une quelconque des revendications 1 à 15,
**caractérisé en ce qu'**
il est en aluminium ou en alliage d'aluminium.

18. Tube échangeur de chaleur selon l'une quelconque des revendications 1 à 15,
**caractérisé en ce qu'**
il est en fer ou en alliage de fer.
